# EUROPÄISCHE PATENTSCHRIFT

(11) **EP 1 455 628 B1**
(45) Veröffentlichungstag und Bekanntmachung des Hinweises auf die Patenterteilung: **20.04.2011**
(21) Anmeldenummer: 02760177.2
(22) Anmeldetag: 13.06.2002
(51) Int. Cl.: A47L 9/24

(54) **STAUBSAUGER**
VACUUM CLEANER
ASPIRATEUR

(30) Priorität: 29.06.2001 DE 10131175
(43) Veröffentlichungstag der Anmeldung: 15.09.2004
(73) Patentinhaber: BSH Bosch und Siemens Hausgeräte GmbH, 81739 München (DE)
(72) Erfinder: BOTT, Erich, 97618 Hollstadt (DE); KEMMERZELL, Wolfgang, 36129 Gersfeld (DE)
(86) Internationale Anmeldenummer: PCT/EP2002/006516
(87) Internationale Veröffentlichungsnummer: WO 2003/001959

(56) Entgegenhaltungen:
- EP-A1- 1 066 788
- WO-A1-97/43939
- DE-A- 4 240 913
- US-A- 2 254 611
- US-A- 2 665 148
- US-A- 2 912 261
- US-A- 3 149 362
- US-A- 3 375 541

## Beschreibung

Die Erfindung bezieht sich auf einem Staubsauger mit einem Anschlussstutzen zum lösbaren Verbinden eines Saugschlauchs mit einer in einem Staubsaugergehäuse vorgesehenen Saugöffnung, wobei der Anschlussstutzen mit einem rohrförmigen Endstück in die Saugöffnung einführbar ist.

Ein derartiger Staubsauger ist bekannt aus der DE 42 40 913 A1. Bei dem bekannten Staubsauger ist ein Staubsaugerschlauch vorhanden, der über ein Kupplungselement lösbar an einen Anschlussstutzen angekuppelt wird. Der Anschlussstutzen weist ein rohrförmiges Endstück auf, das in eine Saugöffnung in einem Staubsaugergehäuse einsteckbar ist. Der Anschlussstutzen hat einen kreisförmigen Querschnitt und ist daher drehbar in dem Staubsaugergehäuse gelagert.

Aus der WO 97/43939 A1, welche den nächstliegenden Stand der Technik darstellt, ist ein Anschlussstutzen für einen Staubsauger zum lösbaren Verbinden eines Saugschlauchs mit einer in einem Staubsaugergehäuse vorgesehenen Saugöffnung bekannt, bei dem ein rohrförmiges Endstück durch eine äußere und eine innere Wand des Staubsaugergehäuses in die Saugöffnung einführbar ist.

Es ist die Aufgabe der Erfindung, einen Staubsanger mit einem Anschlussstutzen der eingangs genannten Art zu verbessern

Erfindungsgemäß wird diese Aufgabe dadurch gelöst, dass der Anschlussstutzen durch eine erste äußere und eine zweite innere Wand des Staubsaugergehäuses hindurchführbar ist, wobei der Anschlussstutzen über mindestens eine Rastnase auf der Innenseite der ersten äußeren Wand und über eine über eine auf der Außenseite der zweiten inneren Wand aufsitzende Dichtlippe auf der Außenseite der zweiten inneren Wand fixierbar ist.

Durch den erfindungsgemäßen Anschlussstutzen wird eine besonders stabile und sichere Verbindung zwischen dem Staubsaugerschlauch und dem Staubsaugergehäuse geschaffen.

In einer vorteilhaften Ausbildung der Erfindung taucht der Anschlussstutzen mit einem Anschlusskonus dichtend in einen Staubbehälter ein. Durch diese Maßnahme wird einerseits der Anschlussstutzen mit dem Staubbehälter, also beispielsweise im Falle eines Staubbeutels mit dessen Filterpappe, fest verbunden, aber trotzdem ein Wechsel des Staubbeutels auch bei eingesetztem Anschlussstutzen ermöglicht, da der Anschlussstutzen nicht oder nicht tief in den Staubbeutel eintaucht.

Ein weiterer Vorteil der Erfindung besteht darin, dass der Anschlussstutzen in einem Bereich zwischen der ersten und der zweiten Wand fixierbar ist. Durch diese Anordnung wird eine hohe Stabilität erreicht.

Erfindungsgemäß weist der Anschlussstutzen eine Dichtlippe auf, die auf der Außenseite der zweiten Wand aufsitzt und über die er auf der zweiten Wand fixierbar ist.

Erfindungsgemäß weist der Anschlussstutzen mindestens eine Rastnase auf, über die der Anschlussstutzen auf der Innenseite der ersten Wand fixierbar ist. Auch durch diese Maßnahme wird die Stabilität des Anschlussstutzens erhöht.

In einer vorteilhaften Ausbildung der Erfindung ist ein von der Außenseite der Wand zugängliches Griffelement vorgesehen, über das die mindestens eine Rastnase zurückdrückbar und der Anschlussstutzen aus dem Staubsaugergehäuse herausziehbar ist.

Vorteilhaft wird das Griffelement durch einen Rasthaken gebildet ist, auf dem jeweils die Rastnase angeordnet ist.

Besonders vorteilhaft ist die Anordnung einer Griffmulde auf dem Rasthaken. Dadurch lässt sich der Anschlussstutzen bequem und schnell von dem Staubsaugergehäuse trennen.

Nachstehend wird die Erfindung in einem Ausführungsbeispiel anhand der Zeichnungen näher erläutert. Diese zeigen:
- Fig. 1: einen in ein Staubsaugergehäuse eingesetzten Anschlussstutzen im Längsschnitt,
- Fig. 2: den Anschlussstutzen in einem zu dem in Fig. 1 dargestellten Längsschnitt um 90° um die Längsachse des Anschlussstutzens gedrehten Längsschnitt und
- Fig. 4: den Anschlussstutzen in einer Draufsicht.

Ein Staubsauger weist ein Staubsaugergehäuse 1 auf, das beispielsweise das Unterteil des gesamten Gehäuses des Staubsaugers bildet. Das Staubsaugergehäuse umfasst eine Wand 2, mit der eine Wand 3 abgewinkelt verbunden ist. Die Wand 3 dient beispielsweise als Frontschürze des Staubsaugers, unter die der Bediener greifen kann, um den Staubsauger anzuheben. Innerhalb des Staubsaugergehäuses 1 ist unmittelbar hinter der Wand 2 als Staubraum ein Filterbeutel 4 befestigt. Eine Filterpappe 5 erstreckt sich in der Nähe der Wand 2.

In eine Öffnung 6 der Filterpappe 5 ragt ein Endstück 7 eines Anschlussstutzens 8 hinein. Das Endstück 7 trägt an seinem freien Ende einen Dichtkonus 9, der genau die Größe der Öffnung 6 hat und in etwa mit der dem Inneren des Filterbeutels 4 zugewandten Seite bündig abschließt, so dass er nicht in den Filterbeutel 4 hineinragt.

Das Endstück 7 weist außerdem eine umlaufende Dichtlippe 10 auf, durch die die Dichtheit des Staubraums mit dem Filterbeutel 4 nach außen gewährleistet wird.

Der Anschlussstutzen 8 weist ein Anschlussstück 11 auf, mit dem er mit einem Saugschlauch verbunden ist. Das Anschlussstück 11 geht in das Endstück 7 über und durchragt die äußere Wand 3. Dadurch verleiht es der durch die Wand 3 gebildeten Gehäuseschürze Stabilität.

Der Anschlussstutzen 8 wird über Rastnasen 12 (Fig. 2), die auf der Außenseite von Rasthaken 13 angebracht sind, auf der der Wand 2 zugewandten Seite der Wand 3 gehalten. Die Rasthaken 13 dienen als Griffelemente, um den Anschlussstutzen 8 aus der Öffnung 6 herausziehen zu können.

Die Rasthaken 13 wirken derart mit der Dichtlippe 10 zusammen, dass der Anschlussstutzen 8 verrutschfest zwischen den Wänden 2 und 3 befestigt ist. Um bei Entnahme des Anschlussstutzens 8 aus dem Staubsaugergehäuse die Rasthaken 13 einfach zusammendrücken zu können, sind auf den Rasthaken 13 Griffmulden 14 angeordnet. Wenn die Rasthaken 13 durch Druck auf die Griffmulden 14 zusammengedrückt werden, werden die Rastnasen 12 auf einen Abstand zueinander gebracht, der unterhalb des Durchmessers der Öffnung für den Anschlussstutzen 8in der Wand 3 liegt. Sodann lässt sich der Anschlussstutzen 8 aus den Wänden 2 und 3 herausziehen und die Öffnung 6 freilegen.

An der freien Endseite des Anschlussstutzens 8 ist in an sich bekannter Weise mit einem Endstück eines Saugschlauchs lösbar oder unlösbar verbunden. Eine lösbare Verbindung zwischen dem Anschlussstutzen 8 ist beispielsweise aus der DE 42 40 913 A1 bekannt.

Durch die Erfindung wird ein Anschlussstutzen 8 für ein Staubsaugergehäuse geschaffen, der zwischen Wänden 2 und 3 des Staubsaugergehäuses gehaltert wird. Die Wand 3 bildet eine Frontschürze des Staubsaugers und kann durch einen Bediener von ihrer Unterseite her hintergriffen werden, so dass sie sich als Tragemöglichkeit für den Staubsauger eignet.

Der Anschlussstutzen 8 wird mittels einer Dichtlippe 10 und der Rastnasen 12 zwischen den Wänden 2 und 3 fixiert. Dabei taucht der Anschlussstutzen 8 mit einem Dichtkonus 9 so in eine Filterpappe 5 ein, dass eine Entnahme des Filterbeutels 4 auch bei eingesetztem Anschlussstutzen 8 möglich ist.

## Patentansprüche

1. Staubsauger mit einem Anschlussstutzen (8) zum lösbaren Verbinden eines Saugschlauchs mit einer in einem Staubsaugergehäuse vorgesehenen Saugöffnung (6), wobei der Anschlussstutzen (8) mit einem rohrförmigen Endstück (7) in die Saugöffnung (6) einführbar ist, wobei der Anschlussstutzen (8) durch eine erste (3) äußere und eine zweite innere Wand (2) des Staubsaugergehäuses hindurchführbar ist, **dadurch gekennzeichnet, dass** der Anschlussstutzen (8) über mindestens eine Rastnase (12) auf der Innenseite der ersten äußeren Wand (3) und über eine auf der Außenseite der zweiten inneren Wand (2) aufsitzende Dichtlippe (10) auf der Außenseite der zweiten inneren Wand (2) fixierbar ist.

2. Staubsanger nach Anspruch 1, **dadurch gekennzeichnet, dass** der Anschlussstutzen (8) mit einem Anschlusskonus dichtend in einen Staubbehälter eintaucht.

3. Staubsanger nach Anspruch 1 oder 2, **dadurch gekennzeichnet, dass** er in einem Bereich zwischen der ersten (3) und der zweiten Wand (2) fixierbar ist.

4. Staubsanger nach einem der Ansprüche 1 bis 3, **dadurch gekennzeichnet, dass** er ein von der Außenseite der ersten Wand (3) zugängliches Griffelement aufweist, über das die mindestens eine Rastnase (12) zurückdrückbar und der Anschlussstutzen (8) aus dem Staubsaugergehäuse herausziehbar ist.

5. Staubsanger nach Anspruch 4, **dadurch gekennzeichnet, dass** das Griffelement durch einen Rasthaken (13) gebildet ist, auf dem jeweils die Rastnase (12) angeordnet ist.

6. Staubsanger nach Anspruch 5, **dadurch gekennzeichnet, dass** der Rasthaken (13) eine Griffmulde (14) aufweist.

## Claims

1. Vacuum cleaner with a connecting stub pipe (8) for detachable connection of a suction hose with a suction opening (6) provided in a vacuum cleaner housing, wherein the connecting stub pipe (8) is introducible by a tubular end piece (7) into the suction opening (6), wherein the connecting stub pipe (8) can be guided through a first outer wall (3) and a second inner wall (2) of the vacuum cleaner housing, **characterised in that** the connecting stub pipe (8) is fixable by way of at least one detent lug (12) on the inner side of the first outer wall (3) and by way of a sealing lip (10), which is seated on the outer side of the second inner wall (2), on the outer side of the second inner wall (2).

2. Vacuum cleaner according to claim 1, **characterised in that** the connecting stub pipe (8) sealingly enters into a dust container by way of a connecting cone.

3. Vacuum cleaner according to claim 1 or 2, **characterised in that** it is fixable in a region between the first wall (3) and the second wall (2).

4. Vacuum cleaner according to any one of claims 1 to 3, **characterised in that** it comprises a grip element which is accessible from the outer side of the first wall (3) and by way of which the at least one detent lug (12) can be pressed back and the connecting stub pipe (8) withdrawn from the vacuum cleaner housing.

5. Vacuum cleaner according to claim 4, **characterised in that** the grip element is formed by a detent hook (13) on which the respective detent lug (12) is arranged.

6. Vacuum cleaner according to claim 5, **characterised in that** the detent hook (13) has a grip trough (14).

## Revendications

1. Aspirateur avec une tubulure de raccordement (8) pour l'accouplement détachable d'un tuyau d'aspiration avec un orifice d'aspiration (6) prévu dans une carcasse d'aspirateur, dans lequel la tubulure de raccordement (8) peut être introduite avec un embout tubulaire (7) dans l'orifice d'aspiration (6), dans lequel la tubulure de raccordement (8) peut passer à travers une première paroi externe (3) et une deuxième paroi interne (2) de la carcasse d'aspirateur, **caractérisé en ce que** la tubulure de raccordement (8) peut être fixée via au moins un nez de blocage (12) sur le côté intérieur de la première paroi extérieure (3) et via une lèvre d'étanchéité (10) située sur le côté extérieur de la deuxième paroi intérieure (2) sur le côté extérieur de la deuxième paroi intérieure (2).

2. Aspirateur selon la revendication 1, **caractérisé en ce que** la tubulure de raccordement (8) plonge avec un cône de raccordement de façon étanche dans un réservoir à poussière.

3. Aspirateur selon la revendication 1 ou 2, **caractérisé en ce qu'**il peut être fixé dans une zone entre la première (3) et la deuxième (2) paroi.

4. Aspirateur selon l'une des revendications 1 à 3, **caractérisé en ce qu'**il présente un élément de préhension accessible par le côté extérieur de la première paroi (3), via lequel l'au moins un nez de blocage (12) peut se rétracter et la tubulure de raccordement (8) peut s'extraire de la carcasse d'aspirateur.

5. Aspirateur selon la revendication 4, **caractérisé en ce que** l'élément de préhension est constitué par un crochet de blocage (13) sur lequel le nez de blocage (12) est disposé.

6. Aspirateur selon la revendication 5, **caractérisé en ce que** le crochet de blocage (13) présente une poignée concave (14).
